# EUROPÄISCHE PATENTSCHRIFT

(11) **EP 0 218 786 B1**
(45) Veröffentlichungstag und Bekanntmachung des Hinweises auf die Patenterteilung: **11.09.1991**
(21) Anmeldenummer: 86107747.7
(22) Anmeldetag: 06.06.1986
(51) Int. Cl.: F27D 1/04, F27D 1/00

(54) **Ofen**
Furnace
Four

(30) Priorität: 05.10.1985 DE 3535670; 07.02.1986 DE 3603887
(43) Veröffentlichungstag der Anmeldung: 22.04.1987
(73) Patentinhaber: Lampka, Bruno, D-87437 Kempten (DE)
(72) Erfinder: Lampka, Bruno, D-87437 Kempten (DE)
(74) Vertreter: Hübner, Hans-Joachim, Dipl.-Ing.

(56) Entgegenhaltungen:
- DE-A- 3 407 522
- FR-A- 905 512
- US-A- 1 946 083
- US-A- 2 319 065
- US-A- 3 435 578

## Beschreibung

Die Erfindung betrifft einen aus mehreren hintereinander stehenden, aus Schamottesteinen gemauerten Ofengliedern aufgebauten Ofen, bei dem jedes Ofenglied vier identische Ecksteine und zwischen diesen angeordnete und formschlüssig mit ihnen verbundene Seitenwände, Decke und Boden aufweist und die Decke und der identisch ausgebildete und spiegelbildlich angeordnete Boden innen konkav gewölbt sind und jeder Eckstein zwei Außenflächen sowie zwei Anschlußflächen aufweist.

Ein derartiger Ofen ist aus der USA-PS 2.319.065 bekannt. Decke, Boden und Seitenwände sind durch eine Vielzahl formschlüssig miteinander verbundener Einzelsteine zusammengesetzt, die ein Auswechseln durchgebrannter Steine zulassen. Jedes Ofenglied braucht einen äußeren Spannrahmen.Zwischen den Seitenwänden und dem Boden sowie der Decke verläuft die Brennraumkontur wegen Eckenbildung unstetig. Es bilden sich im Betrieb Strömungstotzonen aus, die die Heizleistung negativ beeinflussen. Wegen der Vielzahl der Einzelsteine wird viel Arbeitszeit für den Ofenbau benötigt.

Ein aus der DE-A 3 407 522 bekannter Ofen besteht zwar aus wenigen Einzelteilen - der Ofen ist aus zwei Hälften und der Frontplatte zusammengesetzt - die jedoch wegen ihres großen Gewichtes nur schwer zu transportieren sind.

Die Strömungstotzonen sind auch hier vorhanden.

Aufgabe der Erfindung ist es, den Ofen der eingangs genannten Art so zu gestalten, daß er unter Vermeidung äußerer Spannrahmen selbsthaltend ausgebildet ist, ohne Transportprobleme schneller aufbaubar ist und durch neue Formgestaltung bessere Heizeigenschaften hat.

Zur Lösung dieser Aufgabe ist bei einem Ofen mit den eingangs genannten Merkmalen vorgesehen, daß jeder Eckstein eine fünfseitige Außenkontur hat und eine zwischen den Anschlußflächen liegende konkav gewölbte Innenfläche aufweist, die absatzfrei und stetig tangential an die Innenflächen der Seitenwand und der Decke bzw. den Boden anschließt und daß Decke und Boden je aus einem einstückigen Element bestehen.

Mit der Erfindung wird erreicht, daß jegliche Ecken im Brennraumquerschnitt entfallen, so daß sich keine Totzonen bilden können, die nicht zur Wärmeübertragung beitragen, daß alle Einzelteile von einer Person z.B. über Treppen auch in höherliegende Stockwerke transportiert werden können, gleichwohl aber die Bauzeit des Ofens minimiert und ein selbststehender Ofen von großer Stabilität geschaffen wird.
Ausgestaltungen der Erfindung bestehen darin, daß der Eckstein - allenfalls abgesehen von seiner Innenfläche - spiegelsymmetrisch zu einer, die Außenecke enthaltenden und den Winkel der beiden Außenflächen halbierenden Diagonalebene ausgebildet ist und daß die Seitenwände je aus einem einstückigen Element bestehen, dessen Anschlußenden mit denjenigen der die Decke und den Boden bildenden Anschlußenden übereinstimmen. Dadurch lassen sich die Seitenwände sowie die Decke und der Boden aufbauen. Die Elemente sind tauschbar. Mit nur zwei unterschiedlich langen Elemententypen können vier verschiedene Ofenquerschnitte erzielt werden. Mit dem Merkmal, daß die Innenflächen der die Seitenwand bildenden Elemente konkav gewölbt sind, wird ein allseits gewölbter Brennkammerquerschnitt erreicht, der kreisförmig, oval oder elliptisch sein kann.

Eine Weiterbildung besteht dann darin, daß jeder Eckstein an beiden Stirnflächen parallel zu den Deckebenen seiner beiden Außenflächen angeordnete, einander rechtwinklig kreuzende, über im wesentlichen die ganze Länge der Außenfläche reichende Nuten aufweist und die Elemente in demselben Abstand von ihrer Außenfläche je eine Nut aufweisen, sodaß jedes Ofenglied an beiden Stirnseiten je einen geschlossenen, rechteckförmigen Nutenring aufweist und daß je zwei benachbarte Ofenglieder durch in die einander zugewandten Nutenringe eingelegte und verklebte Riegel formschlüssig miteinander verbunden sind. Dank dieser formschlüssigen Verbindung wird eine hohe Dichtigkeit gewährleistet und die Elemente werden mit den Ecksteinen verriegelt.

Eine Ausgestaltung besteht darin, daß in das vorderste Ofenglied und das hinterste Ofenglied Abschlußwände eingesetzt sind, die mehrere aufeinandergestellte Wandteile aufweisen, von denen die oberste und die unterste identisch ausgebildet, jedoch spiegelbildlich angeordnet sind und eine Außenkontur gleich der Innenkontur einer aus zwei Ecksteinen und einem dazwischen angeordneten Element bestehenden Kombination aufweisen.

Auch besteht eine Ausgestaltung noch darin, daß die oberen und unteren Außenflächen der Ecksteine mit den eben ausgebildeten Außenflächen der die Decke und den Boden bildenden Elemente von parallelen, horizontalen Berührungsebenen tangiert werden. Der Ofen kann dadurch auf ein ebenes Podest gestellt und es können über der ebenen Decke Zusatzzüge vorgesehen werden, insbesondere derart, daß an mindestens einer Außenfläche des Ecksteins in diesem eine Aussparung vorgesehen ist, die komplementär zum Ende eines an der gegenüberliegenden Anschlußfläche ausgebildeten Vorsprungs ausgebildet und im gleichen Abstand von der anderen Außenfläche des Ecksteins wie dieser Vorsprung angeordnet ist, so daß ein auf dem Eckstein seitenbündig aufgesetzter weiterer Eckstein mit seinem bodenseitigen Vorsprung in die Aussparung des darunter stehenden Ecksteins formschlüssig eingreift und daß über, unter oder neben einer aus zwei Ecksteinen und einem dazwischen angeordneten Element bestehenden Kombination eine weitere identische Kombination auf- bzw. angesetzt ist. Mit dem Merkmal, daß neben der Aussparung zur Anschlußfläche hin eine weitere Aussparung gleichen oder ähnlichen Querschnitts vorgesehen ist, kann eine durch Verwendung eines kürzeren Elementes schmalere Kombination den Ofenkopf bilden.

Die Erfindung betrifft weiterhin einen Eckstein aus Schamotte zur Herstellung eines Ofens mit zwei parallelen übereck liegenden Außenflächen und zwei je einen Absatz aufweisenden Anschlußflächen, wobei zwischen beiden An.schlußflächen eine konkav gewölbte Innenfläche gebildet ist, deren Umfangslänge mindestens gleich der Länge einer Außenfläche ist,deren, an ihren Enden angelegte Tangentialebenen einen Winkel größer als 90° einschließen. Dieser Eckstein sorgt für den stetigen Übergang zwischen Decke bzw. Boden und Seitenwänden und gewährleistet die Stabilität des Ofens.

Anhand der Zeichnung, die ein Ausführungsbeispiel darstellt, sei die Erfindung näher beschrieben.

Es zeigt:
- FIG. 1: eine schematische Vorderansicht eines Ofens vor dem Einsetzen der Vorderwand und
- FIG. 2: eine Querschnittansicht durch den Ofen längs der Linie 2-2 der Fig. 1.

Ein auf einem nicht dargestellten Podest stehender Ofen 10 besteht aus vier gleichen Ofengliedern 11, die stirnseitig aneinandergesetzt sind. Jedes Ofenglied 11 weist vier identische Ecksteine 12 auf. Zwischen den beiden unteren und oberen Ecksteinen 12 befindet sich je ein Element 14, das den Boden bzw. die Decke bildet. In gleicher Weise wird jede Seitenwand von einem Element 16 gebildet, das sich vom Element 14 nur durch eine geringere Länge unterscheidet. Der so geschlossene Brennraumquerschnitt hat eine stetige Ovalkontur. Jeder Eckstein 12 ist spiegelsymmetrisch zu einer durch die Ecke gehenden, die beiden Außenflächen winkelmäßig halbierenden Diagonalen ausgebildet und hat zwei rechtwinklig zueinander liegende Außenflächen 18 mit Aussparungen 32, 34, eine konkav gewölbte Innenfläche 20 und zwei stufenförmige Anschlußflächen 22, 24 mit Absatz 26, der einen Vorsprung 28 von einer Ausnehmung 30 trennt.

Gemäß einem Beispiel steht der Anschlußflächenabschnitt 24 des Vorsprungs 28 angenähert rechtwinklig auf der Innenfläche 20. Beide Anschlußflächenabschnitte 22, 24 liegen parallel und der Absatz 26 erstreckt sich rechtwinklig dazwischen. In der bevorzugten dargestellten Abwandlung, die insbesondere im Bereich der seitlichen Elemente 16 vorteilhaft ist, erstreckt sich der Anschlußflächenabschnitt 22 der Ausnehmung 30 rechtwinklig zur benachbarten Außenfläche 18. Der Absatz 26 schließt rechtwinklig an. Der Anschlußflächenabschnitt 24 bleibt unverändert. Es ist jedoch auch möglich, beide Anschlußflächenabschnitte 22, 24 rechtwinklig zur Außenfläche 18 anzuordnen.

Die Elemente 14, 16 sind an ihren Enden zu denen der Ecksteine 12 komplementär ausgebildet, sodaß sie zwischen je zwei Ecksteinen formschlüssig aufgenommen sind. Die Außenkontur der Elemente 14, 16 ist eben, während deren Innenkontur konkav gewölbt ist und zwar so, daß die Innenflächen der Elemente 14, 16 und der Ecksteine 12 absatzfrei und stetig aneinander anschließen. Damit ergibt sich ein ringsum stetig gewölbter Querschnitt des Feuerungsraumes, dessen Form lediglich durch die Länge der Elemente 14, 16 veränderbar ist. Im Ausführungsbeispiel sind die horizontalen Elemente 14 länger als die vertikalen Elemente 16, sodaß sich ein liegender Ovalquerschnitt für den Feuerungsraum ergibt. Würde man die Elemente 14, 16 gegeneinander vertauschen, erhielte man einen Ofen mit stehendem Ovalquerschnitt. Würde man für alle vier Elemente den kürzeren Typ verwenden, erhielte man einen kleineren nahezu runden Ofenquerschnitt. Unter Verwendung von vier längeren Elementen 14 würde man einen ebenfalls nahezu runden, jedoch im Durchmesser größeren Ofenquerschnitt erhalten. Mit drei Typen von Schamottesteinen, nämlich den Ecksteinen 12 und den beiden Elementen 14, 16 lassen sich also vier verschiedene Ofenquerschnitte realisieren. Mit denselben Steintypen können nun weitere Gaszüge vorgesehen werden, wobei einfach eine zusätzliche Kombination aus zwei Ecksteinen 12 und einem Element 14 oder 16 oben aufgesetzt, seitlich angesetzt oder unten darunter gesetz wird. Im Ausführungsbeispiel sind zwei zusätzliche Kombinationen aufgesetzt, wobei die erste aufgesetzte Kombination das längere Element 14 und die zweite aufgesetzte Kombination das kürzere Element 16 aufweist. Die Ecksteine 12 sind immer dieselben.

Um die Aufbaukombinationen formschlüssig zu verankern, weist jede Außenfläche 18 eines Ecksteins 12 eine innere Aussparung 32 und eine anschließende äußere Aussparung 34 auf. Die innere Aussparung 32 befindet sich in demselben Abstand von der rechtwinklig dazu liegenden Außenfläche 18 wie der Endbereich des Vorsprungs 28 und die Aussparung 32 ist bezüglich dieses Vorsprunges komplementär ausgebildet, sodaß der Vorsprung 28 des aufgesetzten Ecksteins 12 in die Aussparung 32 des darunterstehenden Ecksteins 12 formschlüssig eingreift. Die äußeren Aussparungen 34 stimmen mit den inneren Aussparungen 32 querschnittsmäßig überein und sind von der Ecke des Ecksteins 12 in solchem Abstand angeordnet, daß die Vorsprünge 28 einer aufgesetzten Kombination aus zwei Ecksteinen 12 und dem kürzeren Element 16 in die äußeren Aussparungen 34 der Ecksteine 12 formschlüssig eingreifen.

Die Vorder- und Rückwände des Ofens werden durch eingeschobene Abschlußwände 36, 38, 40 gebildet, wobei die Wandteile 36 einen gewölbten Umrißteil und einen geradlinigen Umrißteil aufweisen. Der gewölbte Teil ist an die Wölbung der Steinkombination 12, 14 angepaßt. Dieser konvex gewölbte Umfangsteil endet geringfügig vor dem inneren Ende des Vorsprungs 28, sodaß das Wandteil 36 auch für die erste Aufsatzkombination 12, 14 12 verwendet werden kann und mit ihrer ebenen Bodenkante auf der oberen Außenfläche oder Ofendecke ruht. Das bodenseitige Wandteil 36 ist spiegelbildlich eingesetzt und zwischen beiden Wandteilen 36 befindet sich ein schmales streifenförmiges Zwischenteil 40 mit geradlinigen Längsflächen und konvex gewölbten Querflächen entsprechend der Wölbung der Innenkontur der Elemente 16. Das Wandteil 38 entspricht prinzipiell dem Wandteil 36, seine Fläche ist jedoch an die, das schmalere Element 16 aufweisenden Steinkombination 12, 16, 12 angepaßt. Vor dem Einkleben der Wandteile 36 - 40 wird in derjenigen der Vorderwand eine Ausnehmung 42 für die Feuerungstür eingeschnitten.

Jeder Eckstein 12 hat an beiden Stirnflächen jeweils zu seinen beiden Außenflächen 18 parallel verlaufende und sich über die ganze Länge dieser Außenflächen erstrekkende, einander rechtwinklig kreuzender Nuten 44, 46 und die Elemente 14, 16 haben im gleichen Abstand von ihren Außenflächen durchgehende Nuten 48. Auf diese Weise wird in dem, den Feuerungsraum umgebenden Teil des Ofengliedes 11 ein rechteckförmiger geschlossener Nutenring geschaffen. Jede Aufsatzkombination weist eine zusammenhängende U-förmige Nut auf. Zwei benachbarte Ofenglieder 11 werden nun formschlüssig durch Riegel 50 miteinander verbunden, die in die einanderzugewandten Nuten 44, 46, 48 eingreifen und anschließend verklebt. Die Riegel 50 verriegeln auch die Elemente 14, 16 mit den Ecksteinen 12.

## Patentansprüche

1. Aus mehreren hintereinander stehenden, aus Schamottesteinen gemauerten Ofengliedern (11) aufgebauter Ofen (10), bei dem jedes Ofenglied (11) vier identische Ecksteine (12) und zwischen diesen angeordnete und formschlüssig mit ihnen verbundene Seitenwände, Decke und Boden aufweist und die Decke und der identisch ausgebildete und spiegelbildlich angeordnete Boden innen konkav gewölbt sind und jeder Eckstein (12) zwei Außenflächen (18) sowie zwei Anschlußflächen (22, 24) aufweist, dadurch gekennzeichnet, daß jeder Eckstein (12) eine fünfseitige Außenkontur hat und eine zwischen den Anschlußflächen (22, 24) liegende konkav gewölbte Innenlfäche (20) aufweist, die absatzfrei und stetig tangential an die Innenflächen der Seitenwand und der Decke bzw. den Boden anstießt und daß Decke und Boden je aus einem einstückigen Element (14) bestehen.

2. Ofen nach Anspruch 1, dadurch gekennzeichnet, daß der Eckstein (12) - allenfalls abgesehen von seiner Innenfläche (20) - spiegelsymmetrisch zu einer, die Außenecke enthaltenden und den Winkel der beiden Außenflächen (18) halbierenden Diagonalebene ausgebildet ist.

3. Ofen nach Anspruch 1 oder 2, dadurch gekennzeichnet, daß die Seitenwände je aus einem einstückigen Element (16) bestehen, dessen Anschlußenden mit denjenigen der die Decke und den Boden bildenden Anschlußenden übereinstimmen.

4. Ofen nach einem der Ansprüche 1 -3, dadurch gekennzeichnet, daß die Innenflächen der die Seitenwand bildenden Elemente (16) konkav gewölbt sind.

5. Ofen nach einem der Ansprüche 1 - 4, dadurch gekennzeichnet, daß jeder Eckstein (12) an beiden Stirnflächen parallel zu den Deckebenen seiner beiden Außenflächen (18) angeordnete, einander rechtwinklig kreuzende, über im wesentlichen die ganze Länge der Außenfläche reichende Nuten (44, 46) aufweist und die Elemente (14, 16) in demselben Abstand von ihrer Außenfläche je eine Nut (48) aufweisen, so daß jedes Ofenglied (11) an beiden Stirnseiten je einen geschlossenen, rechteckförmigen Nutenring aufweist und daß je zwei benachbarte Ofenglieder (11) durch in die einander zugewandten Nutenringe eingelegte und verklebte Riegel (50) formschlüssig miteinander verbunden sind.

6. Ofen nach einem der Ansprüche 1 - 5, dadurch gekennzeichnet, daß in das vorderste Ofenglied (11) und das hinterste Ofenglied (11) Abschlußwände (36, 38, 40) eingesetzt sind, die mehrere aufeinandergestellte Wandteile (36, 40) aufweisen, von denen die oberste und die unterste identisch ausgebildet, jedoch spiegelbildlich angeordnet sind und eine Außenkontur gleich der Innenkontur einer aus zwei Ecksteinen (12) und einem dazwischen angeordneten Element (14; 16) bestehenden Kombination aufweisen.

7. Ofen nach einem der Ansprüche 1 - 6, dadurch gekennzeichnet, daß die oberen und unteren Außenflächen (18) der Ecksteine (12) mit den eben ausgebildeten Außenflächen der die Decke und den Boden bildenden Elemente (14) von parallelen, horizontalen Berührungsebenen tangiert werden.,

8. Ofen nach einem der Ansprüche 1 - 7, dadurch gekennzeichnet, daß an mindestens einer Außenfläche (18) des Ecksteins (12) in diesem eine Aussparung (32) vorgesehen ist, die komplementär zum Ende eines an der gegenüberliegenden Anschlußfläche (22, 24) ausgebildeten Vorsprungs (28) ausgebildet und im gleichen Abstand von der anderen Außenfläche des Ecksteins (12) wie dieser Vorsprung (28) angeordnet ist, so daß ein auf dem Eckstein (12) seitenbündig aufgesetzter weiterer Eckstein (12) mit seinem bodenseitigen Vorsprung (28) in die Aussparung (32) des darunter stehenden Ecksteins (12) formschlüssig eingreift und daß über, unter oder neben einer aus zwei Ecksteinen (12) und einem dazwischen angeordneten Element (14; 16) bestehenden Kombination eine weitere identische Kombination auf- bzw. angesetzt ist.

9. Ofen nach Anspruch 8, dadurch gekennzeichnet, daß neben der Aussparung (32) zur Anschlußfläche (22, 24) hin eine weitere Aussparung (34) gleichen oder ähnlichen Querschnitts vorgesehen ist.

10. Eckstein aus Schamotte zur Herstellung eines Ofens (10), mit zwei parallelen übereck liegenden Außenflächen (18) und zwei je einen Absatz (26) aufweisenden Anschlußflächen (22, 24), dadurch gekennzeichnet, daß zwischen beiden Anschlußflächen (22, 24) eine konkav gewölbte Innenfläche (20) gebildet ist, deren Umfangslänge mindestens gleich der Länge einer Außenfläche (18) ist und deren, an ihren Enden angelegte Tangentialebenen einen Winkel größer als 90° einschließen.

## Claims

1. Furnace (10) built-up by a plurality of furnace members (11) standing one behind another and consisting of chamotte, in which each furnace member (11) comprises four identical quoins (12) and side walls, deck and bottom arranged therebetween and positively connected therewith, and the deck and the identically formed and mirror-invertedly arranged bottom are concavely curved at their inside respectively, and each quoin (12) comprises a pair of outside surfaces (18) and a pair of connecting surfaces (22, 24), characterized in that each quoin (12) has a pentagonal periphery and is provided with a concavely curved inside surface (20) arranged between the connecting surfaces (22, 24), the inside surface (20) continuously and steadily connected to the inner surfaces of the side wall and the deck or bottom in tangential direction, and that the deck and the bottom consist of one-piece elements (14) respectively.

2. Furnace according to claim 1, characterized in that the quoin (12) at most except for its inside surface (20) is symmetrically formed with respect to a diagonal plane containing the outer corner and bisecting the angle between the pair of outside surfaces (18).

3. Furnace according to claim 1 or 2, characterized in that each side wall consists of a one-piece element (16) the connecting ends thereof being equal with the connecting ends of the deck and the bottom.

4. Furnace according to one of the claims 1 to 3 characterized in that the inner surfaces of the elements (16) forming the side wall are concavely curved.

5. Furnace according to one of the claims 1 to 4, characterized in that each quoin (12) at both end faces comprises grooves (44, 46) parallely arranged to the outside planes of both outside surfaces (18) respectively, intersecting one another at right angles and extending substantially along the whole length of the outer surface, and that each element (14, 16) has a groove (48) equally spaced from its outer surface so that each furnace member (11) is provided with a closed rectangular groove ring at each one of its end faces and that each pair of adjacent furnace members (11) are positively connected to one another by interlocking members (50) inserted into a pair of groove rings facing one another and bonded therein.

6. Furnace according to one of the claims 1 to 5, characterized in that end walls (36, 38, 40) are inserted into the leading and trailing furnace members (11) respectively, each end wall composed of a plurality of wall pieces arranged, one above another, the uppermost one and the lowermost one thereof are indentically formed but mirror-invertedly arranged and provided with an outer periphery equal with the inside contour of a combination consisting of a pair of quoins (12) and an element (14,16) sandwiched therebetween.

7. Furnace according to one of the claims 1 to 6, characterized in that the upper and lower outside surfaces (18) of the quoins (12) together with the flat outer surfaces of the elements (14) forming the deck and the bottom are tangential with parallel horizontal contact planes.

8. Furnace according to one of the claims 1 to 7, characterized in that a recess (32) is provided in the quoin (12) at least at one outside surface (18) thereof, the recess being complementary to an end of a projection (28) provided at the opposite connecting surface (22, 24) and equally spaced from the other outside surface of the quoin (12) with respect to this projection, so that a quoin (12) set laterally flush on another quoin (12) positively engages with its bottom-sided projection (28) in the recess (32) of the subjacent quoin (12) and that above, below or by the side of a combination consisting of a pair of quoins (12) and an element (14; 16) arranged therebetween a further identical combination is stacked up or joined.

9. Furnace according to claim 8, characterized in that by the side of the recess (32) a further recess (34) of equal or similar cross-section is provided in the direction of the connecting surface (22, 24).

10. Quoin consisting of chamotte for the production of a furnace (10) and comprising a pair of angularly connected outside surfaces (18) and a pair of connecting surfaces (22, 24) each one provided with a step (26), characterized in that a concavely curved inside surface (20) is formed between the pair of connecting surfaces (22, 24), the peripheral length of the inside surface is at least as great as the length of one outside surface (18) and the tangential planes layed at the ends of the inside surface form an angle greater than 90 degrees.

## Revendications

1. Four (10) construit à partir de plusieurs éléments de four (11) maçonnés en briques réfractaires, placés l'un derrière l'autre, dans lequel chaque élément de four (11) présente quatre pierres angulaires (12) identiques et des parois latérales, un plafond et un plancher disposés entre elles et reliés en liaison de forme avec elles et le plafond et le plancher, formé de manière identique et disposé en image-miroir, sont voûtés concaves, du côté intérieur, et chaque pierre angulaire (12) présente deux faces extérieures (18) ainsi que deux faces de raccordement (22, 24), caractérisé en ce que chaque pierre angulaire (12) a un contour extérieur pentagonal et présente une face intérieure (20) voûtée concave, située entre les faces de raccordement (22, 24), qui aboute sans palier et de manière constamment tangentielle aux faces intérieures de la paroi latérale et du plafond ou du plancher et que le plafond et le plancher se composent, chacun, d'un élément (14) d'une seule pièce.

2. Four suivant la revendication 1, caractérisé en ce que la pierre angulaire (12) - excepté toutefois sa face intérieure (20) - est réalisée symétriquement opposée à un plan diagonal contenant le coin extérieur et coupant en deux l'angle des deux faces extérieures (18).

3. Four suivant la revendication 1 ou 2, caractérisé en ce que les parois latérales se composent, chacune, d'un élément (16) d'une seule pièce, dont les extrémités de raccordement coïncident avec celles des extrémités de raccordement qui forment le plafond et le plancher.

4. Four suivant l'une des revendications 1 à 3, caractérisé en ce que les faces intérieures des éléments (16) formant la paroi latérale sont voûtées concaves.

5. Four suivant l'une des revendications 1 à 4, caractérisé en ce que chaque pierre angulaire (12) présente, sur les deux faces frontales, des rainures (44, 46) disposées parallèlement aux plans de recouvrement de ses deux faces extérieures (18), se croisant perpendiculairement l'une à l'autre et s'étendant sur sensiblement toute la longueur de la face extérieure et que les éléments (14, 16) présentent, chacun, à une distance égale de leur face extérieure, une rainure (48), de manière que chaque élément de four (11) présente, sur les deux faces frontales, une gorge rectangulaire fermée et que chaque fois deux éléments de four (11) adjacents sont reliés l'un à l'autre, en liaison de forme, par des poutrelles (50) placées et collées dans les gorges orientées l'une vers l'autre.

6. Four suivant l'une des revendications 1 à 5, caractérisé en ce que, dans l'élément de four (11) avant et l'élément de four (11) arrière, il est placé des parois de fermeture (36, 38, 40) qui présentent plusieurs éléments de paroi (36, 40) superposés, dont l'élément supérieur et l'élément inférieur sont réalisés de manière identique, toutefois disposés en image-miroir et présentent un contour extérieur égal au contour intérieur d'une combinaison composée de deux pierres angulaires (12) et d'un élément (14; 16) disposé entre celles-ci.

7. Four suivant l'une des revendications 1 à 6, caractérisé en ce que les faces extérieures (18) supérieures et inférieures des pierres angulaires (12) viennent, avec faces extérieures réalisées planes des éléments (14) formant le plafond et le plancher, en contact avec des plans de contact horizontaux parallèles.

8. Four suivant l'une des revendications 1 à 7, caractérisé en ce que, sur au moins une face extérieure (18) de la pierre angulaire (12), il est prévu un évidement (32) dans cette dernière, qui est réalisé de manière complémentaire à l'extrémité d'une saillie (28) réalisée sur la face de raccordement (22, 24) opposée et disposé à une distance égale de l'autre face extérieure de la pierre angulaire (12) que cette saillie (28), de manière qu'une autre pierre angulaire (12) placée, en liaison latérale précise, sur la pierre angulaire (12), s'emboîte, en liaison de forme, par sa saillie (28) du côté inférieur, dans l'évidement (32) de la pierre angulaire (12) se trouvant au-dessous et que, au-dessus, au-dessous ou à côté d'une combinaison composée de deux pierres angulaires (12) et d'un élément (14; 16) disposé entre elles, il est placé une autre combinaison identique.

9. Four suivant la revendication 8, caractérisé en ce que, outre l'évidement (32) vers la face de racordement (22, 24), il est prévu un autre évidement (34) de section égale ou similaire.

10. Pierre angulaire en argile réfractaire, pour la fabrication d'un four (10), à deux faces extérieures (18) parallèles, situées en diagonale, et deux faces de raccordement (22, 24) présentant chacune un retrait (26), caractérisée en ce qu'il est formé, entre les deux faces de raccordement (22, 24), une face intérieure (20) voûtée concave dont la longueur de pourtour est au moins égale à la longueur d'une face extérieure (18) et dont les plans tangentiels disposés à leurs extrémités forment un angle intérieur supérieur à 90°.
